# EUROPÄISCHE PATENTSCHRIFT

(11) **EP 0 489 244 B1**
(45) Veröffentlichungstag und Bekanntmachung des Hinweises auf die Patenterteilung: **18.05.1994**
(21) Anmeldenummer: 91117281.5
(22) Anmeldetag: 10.10.1991
(51) Int. Cl.: E05C 7/06

(54) **Vorrichtung zum Verriegeln einer zweiflügeligen Tür**
Device to bolt a two wing door
Dispositif pour le blocage d'une porte à deux vantails

(30) Priorität: 04.12.1990 DE 9016439 U
(43) Veröffentlichungstag der Anmeldung: 10.06.1992
(73) Patentinhaber: Wilh. Schlechtendahl & Söhne GmbH & Co. KG, D-42579 Heiligenhaus (DE)
(72) Erfinder: Meerkamp, Manfred, W-5628 Heiligenhaus (DE)
(74) Vertreter: Niemann, Uwe, Dr.-Ing.

(56) Entgegenhaltungen:
- AU-D- 2 422 767
- DE-U- 8 412 682
- GB-A- 602 708
- US-A- 3 245 237

## Beschreibung

Die Erfindung betrifft eine Vorrichtung zum Verriegeln einer zweiflügeligen Tür mit einem Gehflügel und einem Standflügel, die einen federbelasteten, am Standflügel gelagerten, in eine Türzarge eingreifenden Riegel aufweist, wobei der Riegel einen Betätigungsvorsprung aufweist, an dem ein am Gehflügel angeordnetes Bauteil angreift, und wobei der Betätigungsvorsprung ein Zapfen ist. Der Riegel kann in die obere oder in die untere Türzarge eingreifen. Der Gehflügel weist in der Regel ein Schloß auf, mit dem zumindest eine in die obere und/oder untere Türzarge eingreifende Falle betätigt wird.

Bei einer bekannten Vorrichtung dieser Gattung (US-PS 32 45 237) ist das am Gehflügel angeordnete und an der Riegelstange angreifende Bauteil ein Schwenkriegel des am Gehflügel angeordneten Schlosses. Wird der Schwenkriegel ausgeschlossen, dann unterfaßt er das untere Ende der Riegelstange und hebt die Riegelstange an.

Bei einer anderen bekannten Vorrichtung (DE-GM 87 14 589) wird der Riegel des Standflügels von einer Falle oder einem Riegel des Schlosses am Gehflügel betätigt. Wenn mit der Falle des Schlosses der Gehflügel auch gegenüber dem Standflügel verriegelt werden soll, dann muß das Schloß eine zusätzliche Falle für die Betätigung des Riegels am Standflügel aufweisen. Weil der Riegel des Standflügels vom Schloß des Gehflügels betätigt wird, sind die Länge des Riegels und die Anordnung seines Betätigungsvorsprungs abhängig von der Anordnung des Schlosses am Gehflügel.

Aufgabe der Erfindung ist es, eine Vorrichtung der eingangs beschriebenen Gattung so zu verbessern, daß sie schloßunabhängig ist.

Diese Aufgabe wird gelöst mit einer Vorrichtung der eingangs beschriebenen Gattung, die gekennzeichnet ist durch eine am Zapfen angreifende Anlaufschräge, die aus einer an den Gehflügel angeschraubten Platte besteht. Die Anlaufschräge kann an beliebiger Stelle des Gehflügels angebracht werden, und dementsprechend kann die Länge des Riegels und/oder die Anschlußstelle seines Betätigungsvorsprungs frei gewählt werden.

Vorhandene Türen können auch nachträglich mit dieser Vorrichtung ausgerüstet werden, ohne daß Veränderungen am Schloß und/oder der Verriegelung des Gehflügels notwendig sind.

Zweckmäßig wird der Riegel in einer Riegelführung des Standflügels längsverschieblich gelagert, wobei der an den Riegel angeschlossene Zapfen sich durch ein Langloch in einer Stulpplatte der Riegelführung erstreckt. Die Führung von Zapfen und Riegel wird verbessert, wenn der Zapfen ein vor der Außenseite der Stulpplatte angeordnetes verdicktes Ende besitzt.

Bei einer bevorzugten Ausführung der Erfindung besteht der Riegel aus einer Riegelstange, die ein Gewindeende aufweist, welches verstellbar in eine Gewindeaufnahme eines längsverschieblich in der Regelführung gehaltenen und daran mit einer Feder abgestützten Anschlußteils eingedreht ist, wobei der Zapfen am Anschlußteil befestigt ist. Damit läßt sich die Länge des in die obere oder untere Türzarge eingreifenden Endes des Riegels verändern.

Im folgenden wird ein in der Zeichnung dargestelltes Ausführungsbeispiel der Erfindung erläutert; es zeigen:
- Fig. 1: schematisch die Ansicht einer zweiflügeligen Tür mit einer Vorrichtung zum Verriegeln,
- Fig. 2: teilweise und in vergrößertem Maßstab eine Seitenansicht der Vorrichtung zum Verriegeln,
- Fig. 3: eine Draufsicht auf die Stulpplatte der Riegelführung im Standflügel,
- Fig. 4: eine Draufsicht auf die Anlaufschräge des Gehflügels.

In Figur 1 erkennt man eine zweiflügelige Tür mit einem Gehflügel 1 und einem Standflügel 2. Der Gehflügel weist ein Einsteckschloß 3 auf, welches eine Schubstange 4 betätigt, die an ihrem oberen Ende eine Falle 5 trägt, die in die obere Türzarge 6 eingreift.

Am Standflügel 2 ist in einer Riegelführung 7 gegen die Wirkung einer Feder 8 längsverschieblich ein Anschlußteil 9 gelagert, welches an seinem unteren Ende eine Gewindeaufnahme 10 aufweist. In die Gewindeaufnahme 10 ist das Gewindeende 11 einer Riegelstange 12 verstellbar eingedreht. Die Riegelstange 12 ist am unteren Ende des Standflügels 2 in einer Buchse 13 geführt und erstreckt sich mit einem Riegelende 14 über die Unterseite des Standflügels 2 hinaus. Die Stirnseite des Riegelendes 14 weist einen Schlitz 15 auf, in den ein Schraubendreher oder ein anderes Werkzeug eingeführt werden kann, um die Riegelstange 12 zu drehen und damit die Länge des über den Standflügel 2 vorstehenden Riegelendes 14 zu verändern. Das Riegelende 14 greift in eine zugeordnete Aufnahme der unteren Türzarge 16.

Die Riegelführung 7 ist mit einer Stulpplatte 17 am Standflügel 2 befestigt. Die Stulpplatte 17 weist ein Langloch 18 auf, durch das sich ein am Anschlußteil 9 befestigter Zapfen 19 erstreckt. Der Zapfen 19 weist auf der Außenseite der Stulpplatte 7 ein verdicktes Ende 20 auf.

Am verdickten Ende 20 des Zapfens 19 greift eine Anlaufschräge 21 des Gehflügels 1 an. Diese Anlaufschräge 21 besteht aus einer an den Gehflügel 1 angeschraubten Platte 22, deren oberes und unteres Ende 23 unter einem Winkel von ca. 45° schräg abgeschnitten sind. Das untere Ende 23 der Platte 22 greift am verdickten Ende 20 des Zapfens 19 an. Die Platte 22 weist Langlöcher 24 für die Schraubbefestigung auf, so daß sie in Richtung des Doppelpfeils 25 verstellbar ist.

Die dargestellte Vorrichtung funktioniert wie folgt: In der Zeichnung ist die zweiflügelige Tür geschlossen. Das untere Ende 23 der Platte 22 hat den Zapfen 19 und damit den Riegel 9, 12, 14 nach unten gedrückt, so daß das Riegelende 14 in die zugeordnete Ausnehmung der unteren Türzarge 16 eingreift. Die Falle 5 des Gehflügels 1 greift in die zugeordnete Ausnehmung der oberen Türzarge 6 ein. Wird die Falle 5 des Gehflügels 1 mit Hilfe des Einsteckschlosses 3 eingezogen, dann kann der Gehflügel 1 geöffnet werden. Beim Öffnen des Gehflügels 1 gibt das untere Ende 23 der Platte 22 den Zapfen 19 und damit den Riegel 9, 12, 14 frei, so daß unter der Wirkung der Feder 8 das untere Riegelende 14 aus seiner zugeordneten Aufnahme der unteren Türzarge 16 ausgehoben wird. Auch der Standflügel 2 kann dann geöffnet werden. Beim Schließen der Tür laufen die Vorgänge umgekehrt ab.

## Patentansprüche

1. Vorrichtung zum Verriegeln einer zweiflügeligen Tür mit einem Gehflügel (1) und einem Standflügel (2), die einen federbelasteten, am Standflügel (2) gelagerten, in eine Türzarge (6) eingreifenden Riegel (9, 12, 14) aufweist, wobei der Riegel (9, 12, 14) einen Betätigungsvorsprung (19, 20) aufweist, an dem ein am Gehflügel (1) angeordnetes Bauteil (21) angreift, und wobei der Betätigungsvorsprung (19) ein Zapfen ist, dadurch gekennzeichnet, daß der am Gehflügel angeordnete Bauteil eine am Zapfen (19) angreifende Anlaufschräge (21) ist, die aus einer an den Gehflügel (1) angeschraubten Platte (22) besteht.

2. Vorrichtung nach Anspruch 1, **dadurch gekennzeichnet**, daß der Riegel (9, 12, 14) in einer Riegelführung (7) des Standflügels (2) längsverschieblich gelagert ist und daß der an den Riegel (9, 12, 14) angeschlossene Zapfen (19) sich durch ein Langloch (18) in einer Stulpplatte (17) der Riegelführung (7) erstreckt.

3. Vorrichtung nach Anspruch 1 oder 2, **dadurch gekennzeichnet**, daß der Zapfen (19) ein vor der Außenseite der Stulpplatte (17) angeordnetes verdicktes Ende (20) aufweist.

4. Vorrichtung nach einem der Ansprüche 1 - 3, **dadurch gekennzeichnet**, daß der Riegel aus einer Riegelstange (12) besteht, die ein Gewindeende (11) aufweist, welches verstellbar in eine Gewindeaufnahme (10) eines längsverschieblich in der Riegelführung (7) gehaltenen und darin mit einer Feder (8) abgestützten Anschlußteils (9) eingedreht ist, und daß der Zapfen (19) am Anschlußteil (9) befestigt ist.

## Claims

1. Device for the locking of a two-leaved door with an opening leaf (1) and a stationary leaf (1) and a stationary leaf (2), which has a spring-loaded lock (9, 12, 14) mounted at the stationary leaf (2) and engaging on a door frame (6), wherein the lock (9, 12, 14) has an actuating projection (19, 20) at which a member (21) arranged at the opening leaf (1) engages, and wherein the actuating projection (19) is a pin, characterised thereby that the member arranged at the opening leaf is a thrust bevel (21), which engages at the pin (19) and consists of a plate (22) screwed to the opening leaf (1).

2. Device according to claim 1, characterised thereby that the lock (9, 12, 14) is mounted in a lock guide (7) of the stationary leaf (2) to be longitudinally displaceable and that the pin (19) connected to the lock (9, 12, 14) extends through an elongate hole (18) in a guard plate (17) of the lock guide (7).

3. Device according to claim 1 or 2, characterised thereby that the pin (19) has a thickened end (20) arranged in front of the outer side of the guard plate (17).

4. Device according to one of the claims 1 to 3, characterised thereby that lock consists of a locking rod (12), which has a threaded end (11), which is adjustably screwed into a threaded socket (10) of a connecting part (9) which is retained in the lock guide (7) to be longitudinally displaceable and supported therein by a spring (8), and that the pin (19) is fastened to the connecting part (9).

## Revendications

1. Dispositif pour bloquer une porte à deux battants comportant un battant mobile (1) et un battant fixe (2), qui présente un verrou (9, 12, 14) à ressort qui est monté sur le battant fixe (2) et qui s'encastre dans un châssis de porte (6), sachant que le verrou (9, 12, 14) présente une saillie d'actionnement (19, 20) contre laquelle agit un élément (21) disposé sur le battant mobile (1), et sachant que la saillie d'actionnement (19) est un pêne, caractérisé en ce que l'élément disposé sur le battant mobile est une surface oblique (21) agissant contre le pêne (19), qui est constituée par une plaquette (22) vissée sur le battant mobile (1).

2. Dispositif selon la revendication 1, caractérisé en ce que le verrou (9, 12, 14) est monté de manière à pouvoir se déplacer longitudinalement dans une glissière de guidage (7) du battant fixe (2), et en ce que le pêne (19) relié au verrou (9, 12, 14) s'étend à travers un trou oblong (18) dans une gâche (17) de la glissière de guidage (7).

3. Dispositif selon la revendication 1 ou 2, caractérisé en ce que le pêne (19) présente une extrémité élargie (20) disposée devant la face extérieure de la gâche (17).

4. Dispositif selon l'une des revendications 1 à 3, caractérisé en ce que le verrou se compose d'une barre de verrou (12) présentant une extrémité filetée (11) qui est vissée de façon réglable dans un taraudage (10) d'une pièce de raccordement (9) fixée dans la glissière de guidage (7) de manière à pouvoir se déplacer longitudinalement et prenant appui sur un ressort (8), et en ce que le pêne (19) est fixé à la pièce de raccordement (9).
